# FASCICULE DE BREVET EUROPEEN

(11) **EP 1 950 364 B1**
(45) Date de publication et mention de la délivrance du brevet: **18.12.2013**
(21) Numéro de dépôt: 08100871.6
(22) Date de dépôt: 24.01.2008
(51) Int. Cl.: E05B 15/10, E05B 47/00, E05B 47/02, E05B 47/06, E05B 15/00, E05B 15/02, E05B 17/22

(54) **Dispositif d'actionnement de pene et porte équipée dudit dispositif**
Bedienungsvorrichtung eines Türriegels und mit einer solchen Vorrichtung ausgerüstete Tür
Device for activating a bolt and door equipped with said device

(30) Priorité: 25.01.2007 FR 0752887
(43) Date de publication de la demande: 30.07.2008
(73) Titulaire: SAINT-GOBAIN SEVA, 71100 Chalon-sur-Saône (FR); Grillot, Xavier, 71510 Chamilly (FR)
(72) Inventeur: Grillot, Xavier, 71510 Chamilly (FR)
(74) Mandataire: Jamet, Vincent

(56) Documents cités:
- DE-A1- 4 344 266
- DE-U1- 9 413 062
- FR-A- 2 653 480
- FR-A1- 2 695 426
- US-A- 4 099 752

## Description

La présente invention se rapporte au domaine des serrures électromécaniques.

Elle concerne plus particulièrement un dispositif d'actionnement d'un pêne, ledit pêne étant mobile dans un mouvement de translation selon une direction entre deux positions extrêmes, une position rétractée dans laquelle il est positionné à l'intérieur dudit dispositif et une position saillante dans laquelle il fait saillit, au moins partiellement, à l'extérieur dudit dispositif, ledit dispositif comportant un actionneur électrique agissant temporairement sur ledit pêne pour provoquer son passage de la position rétractée à la position saillante, un moyen de rappel agissant en permanence sur ledit pêne pour provoquer son passage de la position saillante à la position rétractée, ainsi qu'un moyen électromagnétique retenant ledit pêne en position saillante lorsqu'il est alimenté en courant électrique.

Il est connu de la demande de brevet français N° FR 2 653 480 un dispositif d'actionnement de ce type dans lequel l'actionneur électrique est un moteur électrique qui permet de provoquer le mouvement de translation du pêne par l'intermédiaire d'une vis sans fin et le moyen de rappel est un ressort hélicoïdal. Le moyen électromagnétique est quant à lui constitué d'un électroaimant annulaire traversé par un support du pêne.

La direction du mouvement de translation du pêne et la direction de retenue de l'électroaimant sont ainsi parallèles et même plus précisément coaxiales, c'est-à-dire confondues.

De même, la direction d'action du moteur électrique et la direction de rappel du ressort sont coaxiales avec les précédentes.

Ce type de dispositif dit « à sécurité passive » permet le blocage du pêne en position saillante (et donc le blocage de la porte en position fermée) lorsque le dispositif, et plus précisément l'électroaimant, est alimenté en courant électrique. Il présente l'avantage important de provoquer la libération de la porte par retrait du pêne sous l'effet du moyen de rappel lors de la coupure de l'alimentation électrique de l'électroaimant.

Il est également connu dans l'art antérieur des dispositifs dits « à sécurité active » dans lesquels c'est la coupure de l'alimentation électrique qui provoque le blocage du pêne en position saillante (et donc le blocage de la porte en position fermée). Toutefois, de tels dispositifs ne sont pas satisfaisants pour réaliser des issues de sécurité car lorsque l'alimentation électrique est coupée, - situation qui se produit souvent par exemple en cas d'incendie - il n'est plus possible d'évacuer par la porte ainsi bloquée, ce qui peut être très dangereux pour la survie des personnes concernées.

Les dispositifs « à sécurité passive », catégorie à laquelle appartient la présente invention, peuvent être utilisés de manière traditionnelle comme une serrure électrique dont l'ouverture peut être commandée à distance, et peuvent également et surtout être montés comme dispositif de sécurité sur les portes des issues de secours ou des portes de séparation de service dans les bâtiments pour permettre une libre circulation des personnes en l'absence de courant, par exemple en cas d'incendie.

La gâche électrique présente ainsi deux états essentiels :
- soit elle est alimentée en courant électrique et la porte est ainsi bloquée en position fermée,
- soit elle n'est pas alimentée en courant et la porte peut être ouverte librement pour le libre passage des personnes.

Un inconvénient majeur du dispositif présenté dans la demande de brevet français N° FR 2 653 480 est constitué par le fait que pour respecter les normes de résistance à l'ouverture de la porte, l'électroaimant doit être choisi très puissant. Outre le fait que de tels électroaimants coûtent chers, ils nécessitent en outre beaucoup de place car la bobine doit être surdimensionnés pour fournir la surpuissance nécessaire.

Par ailleurs, le système de moteur électrique entraînant une vis sans fin n'est pas pratique car il nécessite de « ramener » la vis sans fin à sa position de départ lorsque l'électroaimant commence à retenir le pêne en position saillante ; il faut ainsi prévoir des contacts de fin de course, mais de tels éléments n'ont pas toujours la fiabilité requise pour une serrure. En effet, les différentes normes dans les pays prévoient qu'une serrure électrique puisse être actionnée au moins de 200 000 à 500 000 fois sans défaillance.

En outre, il se pose un problème de fiabilité de la serrure si la coupure électrique intervient alors que le pêne n'a pas encore été complètement rétracté : il risque d'être bloqué dans une position partiellement saillante qui risque d'empêcher l'ouverture de la porte.

Le but de l'invention est de pallier les inconvénients de l'art antérieur en proposant un dispositif d'actionnement d'un pêne suffisamment résistant mécaniquement, tout en étant suffisamment fiable et suffisamment compact pour pouvoir être intégré dans tous les ouvrants ou encadrement de porte et étant en outre peu onéreux.

La présente invention se rapporte ainsi dans son acception la plus large à un dispositif d'actionnement d'un pêne selon la revendication 1.

Dans ce dispositif d'actionnement selon l'invention le pêne est mobile dans un mouvement de translation selon une direction D entre deux positions extrêmes, une position rétractée dans laquelle il est positionné à l'intérieur d'un carter et une position saillante dans laquelle il fait saillit, au moins partiellement, à l'extérieur dudit carter. Le dispositif d'actionnement comporte par ailleurs un actionneur électrique agissant temporairement sur ledit pêne pour provoquer son passage de la position rétractée à la position saillante, un moyen de rappel agissant en permanence sur ledit pêne pour provoquer son passage de la position saillante à la position rétractée, ainsi qu'un moyen électromagnétique retenant ledit pêne en position saillante lorsqu'il est alimenté en courant électrique.

Le moyen électromagnétique présente une direction de retenue D' non parallèle, et de préférence perpendiculaire, à la direction D du mouvement de translation dudit pêne. Ainsi, en décalant la direction de retenue D' du moyen électromagnétique par rapport à la direction D du mouvement de translation dudit pêne un moment de force est crée, permettant de réduire la force de retenue nécessaire pour une retenue efficace du pêne par le moyen électromagnétique.

Cet effet de diminution de la force de retenue du moyen électromagnétique nécessaire se fait ressentir dès que la direction de retenue D' du moyen électromagnétique est décalée d'un angle d'au moins 5 ° par rapport à la direction D du mouvement de translation dudit pêne et plus cet angle est grand, plus la force de retenue du moyen électromagnétique nécessaire est petite à même effet de retenu final sur le pêne.

Conséquemment, le moment de force est maximum, et la force de retenue nécessaire minimum, lorsque la direction de retenue D' est perpendiculaire à la direction D du mouvement de translation dudit pêne.

La réduction de la force de retenue nécessaire dans le cas de l'invention permet alors, à force de retenue égale sur le pêne, d'utiliser un électroaimant moins puissant et par conséquent moins volumineux.

Par ailleurs, ledit actionneur électrique présente une direction d'action D" non parallèle, et de préférence perpendiculaire, à la première direction D du mouvement de translation dudit pêne.

Conséquemment également, le moment de force est maximum, et la force d'action nécessaire minimum, lorsque la direction d'action D" est perpendiculaire à la direction D du mouvement de translation dudit pêne.

Dans une variante particulière, la direction de retenue D' du moyen électromagnétique et la direction d'action D" de l'actionneur électrique sont parallèles, sans forcément être confondues dans l'espace.

Dans cette variante, ledit actionneur électrique peut toutefois être positionné diamétralement opposé audit moyen électromagnétique par rapport à la direction D du mouvement de translation dudit pêne. Les directions D' et D" sont alors identiques dans l'espace.

Toutefois, dans la variante où la direction d'action D" dudit actionneur électrique et la direction de retenue D' dudit moyen électromagnétique sont toutes les parallèles, ces directions D" et D' peuvent ne pas être identiques dans l'espace ; dans ce cas, elles sont alors décalées le long de la direction D du mouvement de translation dudit pêne.

L'actionneur électrique est, de préférence, un vérin électrique présentant une tige qui est mobile selon la direction D" et en direction du pêne sous l'effet d'impulsions électriques. Il n'est ainsi pas nécessaire de prévoir une alimentation électrique compliquée pour réaliser le passage de la position rétractée à la position saillante. Ce pourrait aussi être un moteur électrique ou un solénoïde.

En outre, le dispositif comporte un ensemble mobile comportant un poussoir qui est intercalé entre l'actionneur électrique et le moyen électromagnétique, ces deux derniers étant de ce fait des moyens indépendants l'un de l'autre.

Cet ensemble mobile comporte, de préférence, outre le poussoir, au moins deux biellettes montées sur des goupilles transversales.

L'ensemble mobile est mobile entre une position retenue dans laquelle il est retenu par ledit moyen électromagnétique et une position rappelée dans laquelle il est rappelé par ledit moyen de rappel.

Le poussoir de l'ensemble mobile comporte par ailleurs, de préférence, à une extrémité une contre plaque magnétique pour la coopération avec ledit moyen électromagnétique et à une autre extrémité une embase pour la coopération avec ledit actionneur électrique. La contre plaque magnétique et l'embase sont de préférences parallèles et positionnées diamétralement opposées par rapport à la direction D lorsque les directions D' et D" sont elles aussi parallèles et positionnées diamétralement opposées par rapport à la direction D.

L'ensemble mobile comporte en outre, de préférence, une biellette de guidage montée sur des goupilles.

Ledit dispositif d'actionnement comporte par ailleurs une gâche comportant un évidement accueillant ledit pêne.

Cet évidement comporte, de préférence, au moins une paroi inclinée présentant un angle α entre 30 ° à 55 ° par rapport à la direction D du mouvement de translation dudit pêne. Une telle orientation de la paroi permet l'ouverture « de force » de la porte lorsque, bien que le moyen électromagnétique ne soit plus alimenté en courant électrique, une force est appliquée contre la porte fermée (par exemple de 1 000 N) et s'opposant ainsi à l'ouverture de la porte (cas de « panique » sur la porte) ou alors en cas de défaillance du dispositif (cas très improbable mais tout de même possible où bien que le moyen électromagnétique ne soit plus alimenté le pêne ne passe pas en position rétractée) ; sous l'effet d'une force évoquée dans les normes appliquée contre la porte dans son sens d'ouverture, le pêne va ainsi se rétracter de force en glissant le long de la paroi inclinée de la gâche, jusqu'à quitter l'évidement et provoquer ainsi la libération de la porte.

L'évidement de la gâche comporte deux parois présentant chacune un angle α entre 30 ° à 55 ° par rapport à la direction D du mouvement de translation dudit pêne lorsqu'il est souhaité que la porte puisse s'ouvrir indifféremment dans les deux sens d'ouverture.

Ledit dispositif d'actionnement comporte en outre, de préférence, un capteur de présence de la gâche, pour permettre un verrouillage par le moyen électromagnétique uniquement lorsque la gâche est effectivement positionnée correctement pour accueillir le pêne.

La présente invention se rapporte également à une porte présentant un encadrement et au moins un ouvrant, ladite porte étant équipée d'au moins un dispositif d'actionnement selon l'invention au niveau d'un chant horizontal supérieur et/ou d'un chant horizontal inférieur et/ou d'un chant vertical de l'ouvrant et de l'encadrement.

Dans le cas où la porte est munie de plusieurs dispositifs d'actionnement selon l'invention, leur action est bien sûr coordonnée à l'aide de moyens de contrôle électriques adéquats.

La présente invention peut ainsi s'appliquer au cas des portes à deux ouvrants coopérant avec un encadrement unique. Dans le cas où la porte est conçue de telle manière qu'un des ouvrant ne peut être ouvert qu'après l'autre, il suffit de munir l'ouvrant s'ouvrant en premier d'un dispositif d'actionnement ; par contre, si les deux ouvrants peuvent s'ouvrir indépendamment l'un de l'autre, il est préférable de munir la porte d'au moins deux dispositifs d'actionnement, chacun coopérant avec un ouvrant.

Dans une utilisation préférée de l'invention, la gâche (où les gâches de chaque dispositif d'actionnement) de la porte est (ou sont) positionnée(s) dans le chant de l'ouvrant (ou des ouvrants).

Ce qui signifie que le carter (ou les carters) de chaque dispositif d'actionnement est (ou sont) positionné(s) dans le chant de l'encadrement.

Il est ainsi possible de prévoir qu'un ouvrant (ou que chaque ouvrant de la porte) soit muni d'une (ou de plusieurs) gâche(s) selon l'invention.

Dans une variante toute particulière, l'ouvrant (ou chaque ouvrant de la porte) est muni de deux gâches, une gâche étant positionnée sur le chant horizontal supérieur de l'ouvrant et l'autre gâche étant positionnée sur le chant horizontal inférieur de l'ouvrant, l'encadrement étant alors bien sûr muni de deux carters, un carter étant positionné sur le chant horizontal supérieur de l'encadrement en vis-à-vis de la gâche située à cet endroit et l'autre carter étant positionné sur le chant horizontal inférieur de l'encadrement en vis-à-vis de la gâche située à cet endroit.

Avantageusement, le dispositif selon l'invention permet de réaliser un contrôle d'accès par la porte. En effet, il permet de verrouiller ou non l'accès à un local spécifique ou de bloquer une porte pouvant servir d'issue de secours, ce blocage s'opérant en dehors de tout situation de secours.

Avantageusement également, en situation de secours, le dispositif selon l'invention permet de libérer automatiquement la porte dès que l'alimentation électrique du moyen électromagnétique retenant le pêne est coupée, sous l'effet du moyen de rappel.

Avantageusement également, le dispositif peut être monté dans l'huisserie de la porte avec une direction D de translation du pêne verticale et/ou horizontale. Le dispositif peut être avantageusement complètement encastrée dans l'huisserie et rien n'est alors visible de l'extérieur lorsque la porte est fermée.

Le dispositif peut être utilisé pour une porte double action comme pour une porte simple action et peut être alimentée soit en 24V soit en 48V.

Du fait de la nécessite de prévoir une alimentation électrique et des câbles de commande, il est préférable de positionner le dispositif dans l'huisserie de la porte ; toutefois, du fait de son étroitesse, le dispositif peut aussi être intégré dans un ouvrant, mais alors il est plus difficile de dissimuler l'alimentation électrique et les câbles de commande et ces derniers peuvent alors être sujets à des actes de vandalisme.

La présente invention sera mieux comprise à la lecture de la description détaillée ci-après d'exemples de réalisation non limitatifs et des figures ci-jointes :
- La figure 1 illustre une vue partielle en perspective d'une porte à un seul ouvrant et à double sens d'ouverture, la porte étant équipée d'un dispositif d'actionnement selon l'invention ;
- La figure 2 illustre une vue en perspective d'un dispositif d'actionnement selon l'invention ;
- La figure 3 illustre une vue de dessus du dispositif d'actionnement de la figure 2 ;
- La figure 4 illustre une vue en coupe transversale selon A-A du dispositif d'actionnement de la figure 3, intégré dans une porte, le pêne du dispositif étant en position saillante ;
- La figure 5 illustre une vue en coupe transversale similaire à celle de la figure 4, le pêne du dispositif étant toutefois en position rétractée ;
- La figure 6 illustre une vue en coupe selon B-B du dispositif d'actionnement de la figure 4, sans la porte ;
- La figure 7 illustre une vue en coupe selon C-C du dispositif d'actionnement de la figure 4, sans la porte.

Il est précisé que dans ces figures les proportions entre les divers éléments représentés ne sont pas rigoureusement respectées et les éléments de coupe en arrière plan ne sont pas toujours représentés, afin d'en faciliter la lecture.

La figure 1 illustre une porte (30) mettant en oeuvre un dispositif (1) d'actionnement électromagnétique selon l'invention, illustré plus en détail sur la figure 2.

Cette porte (30) comporte un ouvrant (32) ainsi qu'un encadrement (33), par exemple en bois, en aluminium, en PVC ou en acier. L'ouvrant présente bien sûr deux faces principales ainsi qu'un chant périphérique, ce chant coopérant en partie inférieure, supérieure et latérale avec l'encadrement pour une fermeture étanche de la porte car il s'agit ici d'une porte de sécurité, en particulier une porte coupe-feu, bien que la figure 1 n'illustre pas une des coopération verticale ni la coopération inférieure entre l'ouvrant et l'encadrement de la porte.

La porte peut être ouverte indifféremment dans un sens ou dans l'autre.

Le dispositif d'actionnement est constitué d'une part d'une serrure (2) comportant un carter (3) et un pêne (4) mobile dans un mouvement de translation selon une première direction D entre deux positions extrêmes, une position rétractée dans laquelle il est positionné à l'intérieur dudit carter (3) et une position saillante dans laquelle il fait saillit, au moins partiellement, à l'extérieur dudit carter (3) et d'autre part d'une gâche (20) comportant un évidement (21) disposé en vis-à-vis du carter (3) et accueillant ledit pêne (4) lorsqu'il est en position saillante.

Dans la configuration illustrée sur la figure 1, le carter (3) est intégré au bâti de l'encadrement (33), dans sa partie haute, de telle sorte que la direction D soit orientée selon une direction verticale et que le pêne (4) puisse faire sailli au-delà du chant horizontal supérieur (37) de l'encadrement (33), vers le bas. La gâche (20), elle, est intégrée à l'ouvrant (32), dans sa partie haute, de telle sorte qu'elle n'est pas apparente sur les faces principales de l'ouvrant, mais est uniquement apparente au niveau du chant horizontal supérieur (38) de l'ouvrant, sans pour autant gêner la coopération entre l'ouvrant et l'encadrement à cet endroit.

Le carter (3) abrite par ailleurs des moyens d'actionnement et en particulier des moyens électromécaniques pour le blocage électromécanique de l'ouvrant vis-à-vis du dormant en position fermée, ce blocage étant opéré grâce à l'alimentation électrique de moyens électromécaniques.

Le dispositif (1) présente ainsi des câbles électriques (34) pour l'alimentation électrique des moyens électromécaniques et pour le passage des commandes qui sont dissimulés dans le dormant et ne sont ainsi pas accessibles aux actes de malveillance.

La porte (30) comporte par ailleurs deux charnières (35, 36). La charnière (35) est ici une charnière ressort qui provoque le retour de l'ouvrant (32) dans une position porte fermée dès qu'il n'est plus soumis à une force d'ouverture manuelle, et la charnière (36) est ici une charnière amortisseur de retour, par exemple une charnière amortisseur à freinage hydraulique, permettant de maîtriser la vitesse de retour de l'ouvrant sous l'effet de la charnière ressort. Ce sont ces deux charnières qui transmettent par ailleurs en majeure partie le poids de l'ouvrant (32) à l'encadrement (33).

D'autres configurations sont bien sûr possibles :
- La porte peut ne pas être une porte de sécurité et la coopération entre l'ouvrant et l'encadrement peut ne pas être sur toute la périphérie de l'ouvrant mais sur une partie seulement ;
- la porte peut être à sens d'ouverture unique ;
- le retour de la porte en position fermée peut être opérée par un pivot à retour de porte à amortissement hydraulique ou par un ferme-porte à amortissement hydraulique ;
- le dispositif (1) peut être positionné au niveau des chants verticaux de l'ouvrant et du dormant, par exemple à proximité d'une poignée ;
- la serrure peut être intégrée dans un chant de l'ouvrant et la gâche peut alors être intégrée dans un chant du dormant ; ...

Toutefois, dans ce dernier cas, les câbles électriques (34) sont alors accessibles aux actes de malveillance mais toute coupure de ces derniers entraînant la coupure de l'alimentation électrique des moyens électromécaniques va provoquer l'interruption du maintien de la porte en position fermée par le dispositif (1) et ne va donc pas s'opposer au mouvement d'ouverture de l'ouvrant selon son sens d'ouverture, afin de ne pas empêcher l'évacuation.

Les figures 2 et 3 illustrent un exemple de réalisation d'un dispositif (1) d'actionnement selon l'invention.

Sur cette figure, le pêne (4) est en position saillante, afin d'illustrer la coopération entre ce dernier et la gâche (20).

Le pêne (4) est cylindrique et fait sailli du carter (3) selon sa direction de translation D par un trou (5) circulaire ménagé dans une façade (6) plate du carter (3), sensiblement perpendiculairement à cette façade. Ce trou est matérialisé par une bague circulaire.

La façade (6) est munie de trous (7, 7') pour la fixation du carter (3) à l'encadrement de telle sorte que la façade (6) soit affleurante avec le chant (37) de l'encadrement, comme visible sur la figure 4.

Le carter (3) est par ailleurs constitué de plaques assemblées avec la façade et protégeant les moyens d'actionnement. Ces plaques, ainsi que la façade, sont, de préférence, en métal et peuvent être obtenues par moulage du carter ou peuvent être assemblées par soudage.

La gâche (20) présente une forme générale de parallélépipède droit et l'évidement (21) débouche au moins sur une des faces de ce parallélépipède : la face (22), destinées à être positionnées en vis-à-vis de la façade (6) du carter (3), affleurante avec le chant (38) de l'ouvrant, comme visible sur la figure 4.

Dans la version illustrée en figure 2, l'évidement (21) débouche également sur une autre face du parallélépipède, la face (23), opposée à la face (22).

La gâche (20) est munie de trous (27, 27') pour sa fixation à l'ouvrant de telle sorte que la face (22) soit affleurante avec le chant (38) de l'ouvrant.

La gâche (20) est, de préférence, en métal, mais elle peut aussi être en matière plastique. Elle peut-être fabriquée par enlèvement de matière ou par moulage.

Les figures 4 à 7 détaillent le contenu des moyens d'actionnement abrités par le carter (3) de la serrure. Le carter (3) comporte ainsi un ensemble mobile (8) composé d'un poussoir (9) longitudinal comportant à une extrémité une contre plaque magnétique (10) et à une autre extrémité une embase (10'), ainsi que de biellettes (14, 14', 16 ; 18) montées sur des goupilles transversales (15, 15', 15" ; 17, 17').

Cet ensemble est actionné par un actionneur électrique (11) positionné à l'intérieur du carter (3) et constitué ici d'un vérin commandé de façon électronique par une alimentation électrique, par exemple en 24 V ou en 48V (non illustrée).

Cet actionneur électrique (11) est muni d'une tige (11') mobile selon une direction d'action D" non parallèle à la première direction D du mouvement de translation dudit pêne (4) ; la direction d'action D" est ici horizontale et ainsi perpendiculaire à la direction D verticale du mouvement de translation du pêne (4).

L'ensemble mobile (8) peut par ailleurs être retenu par un moyen électromagnétique (13) lorsqu'il est alimenté en courant électrique. Ce moyen est constitué ici d'une ventouse électromagnétique (13) positionnée à l'intérieur du carter (3) et coopérant avec la contre plaque magnétique (10).

Comme visible sur la figure 4, la direction de retenue D' du moyen électromagnétique (13) n'est pas parallèle à la direction D du mouvement de translation du pêne (4) ; la direction de retenue D' est ici horizontale et ainsi perpendiculaire à la direction D verticale.

La direction de retenue D' et la direction d'action D" sont donc ainsi ici parallèles, sans être toutefois confondues dans l'espace : elles sont décalées le long de la direction D d'une distance d'environ 5 mm.

L'ensemble mobile (8) est par ailleurs en permanence sous l'influence d'un moyen de rappel (12) constitué ici d'un ressort hélicoïdal tendant à ramener le pêne (4) en position rétractée mais qui peut être également un ressort à lame ou tout autre élément de rappel possible. Le ressort est ainsi ici tendu selon une direction présentant un angle d'environ 50 ° avec la direction D lorsque le pêne (4) est en position saillante et il est au repos, sensiblement horizontal, lorsque le pêne (4) est en position rétractée.

Le pêne (4) est lié au poussoir (9) par le biais des biellettes (14, 14' ; 18) et des goupilles (15, 15', 15"). Plus précisément et comme visible par ailleurs en figure 6, la biellette double (14, 14') est mobile en rotation à son extrémité haute par rapport au carter (3) autour de la goupille (15) et la biellette secondaire (18) est mobile en rotation à son extrémité haute par rapport à la biellette double (14, 14') autour de la goupille (15') et à son extrémité basse par rapport au pêne (4) autour de la goupille (15 ").

Comme visible sur la figure 6, lorsque le pêne (4) est en position saillante, les biellettes (14, 14' ; 18) sont à peu près alignées verticalement, mais lorsque le pêne (4) est en position rétractée, comme visible sur la figure 5, seuls les goupilles (15, 15') restent alignés verticalement ; la goupille (15') se trouve tirée vers l'actionneur (11) sous l'effet du moyen de rappel accroché à l'embase du poussoir ; ce faisant, le poussoir (9) est aussi tiré vers l'actionneur (11) et légèrement vers le haut sous l'effet du moyen de rappel auquel il est lié.

Il est à noter que l'embase du poussoir (9) n'est pas liée à l'actionneur (11).

Le poussoir (9) est par ailleurs lié à son autre extrémité à la contre plaque (10) par le biais d'une vis de fixation.

La comparaison des figures 4 et 5 permet de constater que le poussoir (9) est en permanence parallèle aux directions D' et D", c'est-à-dire est en permanence perpendiculaire à la direction D, ici verticale.

La comparaison des figures 4 et 5 permet par ailleurs de constater que la contre plaque magnétique (10) et l'embase (10') sont en permanence perpendiculaires aux directions D' et D", c'est-à-dire sont en permanence parallèles à la direction D, ici verticale. La disposition de ces directions entre elles est invariable tout au long du fonctionnement du dispositif, c'est-à-dire, qu'elle que soit la position du pêne (4).

Ce positionnement particulier favorise une coopération mécanique adéquate entre les différents éléments, assurant un transfert efficace des efforts sans provoquer d'usure prématurée au niveau des contacts mécaniques.

Le poussoir (9) est par ailleurs soutenu par une biellette (16) de guidage et des goupilles (17, 17'). Plus précisément et comme visible par ailleurs en figure 7, la biellette (16) est mobile en rotation à son extrémité haute par rapport au carter (3) autour de la goupille (17) et le poussoir (9) est mobile en rotation à l'extrémité basse de la biellette (16) autour de la goupille (17').

La biellette (16) et les goupilles (17, 17') sont facultatives dans la mesure où elles ne servent qu'au guidage fiable du poussoir (9) et empêchent la formation de jeu à l'usage dans l'ensemble mobile (8).

Comme visible sur la figure 3, la largeur de la gâche (20) peut être sensiblement identique à la largeur de la façade (6) : ceci est un avantage important de l'invention ; du fait du moment de force créé par le positionnement particulier de la ventouse électromagnétique et par l'utilisation de l'ensemble mobile, il est possible d'utiliser une ventouse électromagnétique suffisamment fiable tout en étant compacte.

Comme visible sur la figure 4, lorsque le pêne (4) est en position saillante, il est positionné pour l'essentiel à l'extérieur dudit carter (3) mais son extrémité proximale (40) reste à l'intérieur du carter (3), c'est-à-dire en retrait par rapport à la façade (6) (ici avec un retrait minimum de 5 mm), assurant un guidage et un maintien mécanique fiables.

Ainsi, au sens de la présente invention, lorsqu'il est expliqué qu'en position saillante le pêne (4) fait sailli à l'extérieur du carter (3), il faut comprendre que dans cette position il peut être complètement à l'extérieur du carter (3) de telle sorte que son extrémité proximale (40) soit au-delà de la façade (6) si les moyens qui le portent le permettent, ou que l'extrémité proximale (40) peut être affleurante avec la façade (6) ou encore que l'extrémité proximale (40) peut être légèrement en retrait de la façade (6), tout en permettant, dans cette position saillante, au pêne (4) d'entrer en contact et de coopérer avec la gâche (20).

Comme expliqué précédemment, cette dernière solution, où l'extrémité proximale (40) est légèrement en retrait de la façade (6), est préférable pour des raisons de fiabilité du guidage et du maintien mécanique.

Comme visible sur la figure 5, lorsque le pêne (4) est en position rétractée, il est positionné à l'intérieur dudit carter (3) mais son extrémité distale (41) est légèrement saillante (ici d'au plus 3 mm) par rapport à la façade (6).

Ainsi, au sens de la présente invention, lorsqu'il est expliqué qu'en position rétractée le pêne (4) est positionné à l'intérieur du carter (3), il faut comprendre que dans cette position il peut être complètement à l'intérieur du carter (3) de telle sorte que son extrémité distale (41) soit en retrait par rapport à la façade (6), ou que l'extrémité distale (41) peut être affleurante avec la façade (6) ou encore que l'extrémité distale (41) peut saillir légèrement au delà de la façade (6) sans toutefois pouvoir entrer en contact ou coopérer avec la gâche (20).

Comme visible par ailleurs sur la figure 6, l'évidement (21) comporte deux parois (25, 25') présentant chacune un angle α entre 30 ° à 55°, ici de l'ordre de 40°, par rapport à la direction D du mouvement de translation dudit pêne car la porte peut s'ouvrir indifféremment dans les deux sens d'ouverture.

Ces parois permettent une ouverture « de force » de la porte sous l'effet d'un effort important, répondant aux normes : sous l'effet de cette force, si le moyen électromagnétique (13) n'est plus alimenté en courant mais que le pêne (4) n'est pas en position rétractée, le pêne va entrer en contact avec une des parois et glisser le long de cette paroi jusqu'à sortir de l'évidement (21), libérant de ce fait l'ouvrant.

Pour actionner le dispositif, il y a détection de la présence de l'ouvrant par l'intermédiaire d'un capteur (19) et l'information « présence de l'ouvrant » est renvoyée à une cellule électronique (non illustrée) par détection par le capteur (19) de la présence d'un aimant (24) situé dans la gâche (20) et affleurant au niveau de la face (21).

Le verrouillage de la serrure se fait uniquement en alimentant la serrure en courant électrique. Lorsque la serrure est alimentée, la cellule électronique va vérifier la présence de l'ouvrant par le biais du capteur (19) et de l'aimant (24). Si la porte est bien présente, la tige (11') du vérin électrique sort automatiquement sous l'effet d'une impulsion électrique, afin de manoeuvrer le poussoir (9), de sortir le pêne (4), de tendre le moyen de rappel (12) et d'amener doucement la contre plaque magnétique (10) en contact avec la ventouse électromagnétique (13). Celle-ci étant alimentée, la contre plaque (10) magnétique vient donc se positionner fermement contre la ventouse électromagnétique (13) sous l'effet du champ électromagnétique, permettant ainsi de verrouiller la position du poussoir (9) et donc le pêne (4) dans le logement (21) de la gâche (20) prévu à cet effet.

La serrure est alors verrouillée.

Le poussoir étant en position verrouillée, il actionne le contact de position (31) permettant de renvoyer l'information « serrure verrouillée » à la centrale incendie.

Le déverrouillage de la serrure s'obtient seulement en coupant l'alimentation électrique, sans envoi d'aucune information que ce soi. En effet, lorsqu'il y a rupture du courant, l'alimentation de la ventouse électromagnétique (13) est coupée et le champ électromagnétique cesse de retenir la contre plaque (10) magnétique.

Le moyen de rappel (12) « casse » alors la genouillère formée par les biellettes (14, 14' ; 18), ramène le poussoir (9) en position initiale, guidé par la biellette (16), ainsi que la tige (11') du vérin électrique à sa position initiale. Par cette action, le pêne (4) revient également en position initiale et la porte est déverrouillée et libre de mouvement.

La présente invention est décrite dans ce qui précède à titre d'exemple. Il est entendu que l'homme du métier est à même de réaliser différentes variantes de l'invention sans pour autant sortir du cadre du brevet tel que défini par les revendications.

## Revendications

1. Dispositif (1) d'actionnement d'un pêne (4), ledit pêne étant mobile dans un mouvement de translation selon une direction D entre deux positions extrêmes, une position rétractée dans laquelle il est positionné à l'intérieur d'un carter (3) et une position saillante dans laquelle il fait sailli, au moins partiellement, à l'extérieur dudit carter (3), ledit dispositif comportant un actionneur électrique (11) agissant temporairement sur ledit pêne pour provoquer son passage de la position rétractée à la position saillante, un moyen de rappel (12) agissant en permanence sur ledit pêne (4) pour provoquer son passage de la position saillante à la position rétractée, ainsi qu'un moyen électromagnétique (13) retenant ledit pêne (4) en position saillante lorsqu'il est alimenté en courant électrique, **caractérisé en ce que** ledit moyen électromagnétique (13) présente une direction de retenue D' non parallèle, et de préférence perpendiculaire, à la direction D du mouvement de translation dudit pêne (4). **en ce que** ledit actionneur électrique (11) présente une direction d'action D" non parallèle, et de préférence perpendiculaire, à la première direction D du mouvement de translation dudit pêne (4) et **en ce que** le dispositif comporte en outre un ensemble mobile (8) comportant un poussoir (9) qui est intercalé entre l'actionneur électrique (11) et le moyen électromagnétique (13).

2. Dispositif (1) selon la revendication 1, **caractérisé en ce que** la direction de retenue D' du moyen électromagnétique (13) et la direction d'action D" de l'actionneur électrique (11) sont parallèles.

3. Dispositif (1) selon la revendication précédente, **caractérisé en ce que** ledit actionneur électrique (11) est positionné diamétralement opposé audit moyen électromagnétique (13) par rapport à la direction D du mouvement de translation dudit pêne (4).

4. Dispositif (1) selon la revendication 2, **caractérisé en ce que** la direction d'action D" dudit actionneur électrique (11) et la direction de retenue D' dudit moyen électromagnétique (13) sont décalées le long de la direction D du mouvement de translation dudit pêne (4).

5. Dispositif (1) selon l'une quelconque des revendications précédentes, **caractérisé en ce que** ledit actionneur électrique (11) est un vérin électrique présentant une tige (11') qui est mobile selon la direction D".

6. Dispositif (1) selon l'une quelconque des revendications précédentes, **caractérisé en ce que** l'ensemble mobile (8) comporte en outre au moins deux biellettes (14, 14' ; 18) montées sur des goupilles transversales (15, 15', 15"), ledit ensemble étant mobile entre une position retenue dans laquelle il est retenu par ledit moyen électromagnétique (13) et une position rappelée dans laquelle il est rappelé par ledit moyen de rappel (12).

7. Dispositif selon l'une quelconque des revendications précédentes, **caractérisé en ce que** ledit poussoir (9) comporte à une extrémité une contre plaque magnétique (10) et à une autre extrémité une embase (10').

8. Dispositif selon l'une quelconque des revendications 6 ou 8, **caractérisé en ce que** l'ensemble mobile (8) comporte en outre une biellette (16) de guidage montée sur des goupilles (17, 17').

9. Dispositif (1) selon l'une quelconque des revendications précédentes, **caractérisé en ce qu'**il comporte une gâche (20) comportant un évidement (21) accueillant ledit pêne (4), ledit évidement (21) comportant au moins une paroi (25, 25') présentant un angle α entre 30° à 55° par rapport à la direction D du mouvement de translation dudit pêne (4).

10. Dispositif selon l'une quelconque des revendications précédentes, **caractérisé en ce qu'**il comporte une gâche (20) et un capteur (19) de présence de la gâche (20).

11. Porte (30) présentant un encadrement (33) et au moins un ouvrant (32), ladite porte étant équipée d'au moins un dispositif (1) selon l'une quelconque des revendications précédentes au niveau d'un chant horizontal supérieur et/ou d'un chant horizontal inférieur et/ou d'un chant vertical de l'ouvrant (32) et de l'encadrement (33).

12. Porte (30) selon la revendication précédente, **caractérisée en ce que** ladite (ou lesdites) gâche(s) (20) est (ou sont) positionnée(s) dans le chant de l'ouvrant (32) (ou des ouvrants).

## Patentansprüche

1. Vorrichtung (1) zur Betätigung eines Riegels (4), wobei der Riegel in einer Richtung D zwischen zwei Endstellungen verschiebebeweglich ist, einer eingezogenen Stellung, in der er innerhalb eines Gehäuses (3) positioniert ist, und einer vorspringenden Stellung, in der er wenigstens teilweise außerhalb des Gehäuses (3) vorspringt, wobei die Vorrichtung einen elektrischen Aktor (11), der temporär auf den Riegel wirkt, um dessen Übergang von der eingezogenen Stellung in die vorspringende Stellung zu bewirken, ein Rückstellmittel (12), das permanent auf den Riegel (4) wirkt, um dessen Übergang von der vorspringenden Stellung in die eingezogene Stellung zu bewirken, sowie ein elektromagnetisches Mittel (13) umfasst, das den Riegel (4) in der vorspringenden Stellung hält, wenn es mit elektrischem Strom versorgt wird, **dadurch gekennzeichnet, dass** das elektromagnetische Mittel (13) eine Halterichtung D' aufweist, die zu der Richtung D der Verschiebebewegung des Riegels (4) nicht parallel und vorzugsweise senkrecht verläuft, dass der elektrische Aktor (11) eine Wirkrichtung D" aufweist, die zu der ersten Richtung D der Verschiebebewegung des Riegels (4) nicht parallel und vorzugsweise senkrecht verläuft und dass die Vorrichtung ferner eine bewegliche Anordnung (8) umfasst, die einen Drücker (9) aufweist, der zwischen dem elektrischen Aktor (11) und dem elektromagnetischen Mittel (13) eingefügt ist.

2. Vorrichtung (1) nach Anspruch 1, **dadurch gekennzeichnet, dass** die Halterichtung D' des elektromagnetischen Mittels (13) und die Wirkrichtung D" des elektrischen Aktors (11) parallel verlaufen.

3. Vorrichtung (1) nach dem vorstehenden Anspruch, **dadurch gekennzeichnet, dass** der elektrische Aktor (11) bezogen auf die Richtung D der Verschiebebewegung des Riegels (4) dem elektromagnetischen Mittel (13) diametral gegenüberliegend positioniert ist.

4. Vorrichtung (1) nach Anspruch 2, **dadurch gekennzeichnet, dass** die Wirkrichtung D" des elektrischen Aktors (11) und die Halterichtung D' des elektromagnetischen Mittels (13) entlang der Richtung D der Verschiebebewegung des Riegels (4) versetzt sind.

5. Vorrichtung (1) nach einem der vorstehenden Ansprüche, **dadurch gekennzeichnet, dass** der elektrische Aktor (11) ein Elektrozylinder ist, der eine Stange (11'), welche in der Richtung D" beweglich ist, aufweist.

6. Vorrichtung (1) nach einem der vorstehenden Ansprüche, **dadurch gekennzeichnet, dass** die bewegliche Anordnung (8) ferner wenigstens zwei Schwingarme (14, 14'; 18), die an Querstiften (15, 15', 15") angebracht sind, umfasst, wobei die Anordnung zwischen einer Haltestellung, in der sie durch das elektromagnetische Mittel (13) festgehalten wird, und einer zurückgestellten Position, in der sie durch das Rückstellmittel (12) zurückgestellt wird, beweglich ist.

7. Vorrichtung nach einem der vorstehenden Ansprüche, **dadurch gekennzeichnet, dass** der Drücker (9) an einem Ende eine magnetische Gegenplatte (10) und an einem anderen Ende einen Sockel (10') umfasst.

8. Vorrichtung nach einem der Ansprüche 6 oder 8, **dadurch gekennzeichnet, dass** die bewegliche Anordnung (8) ferner einen Führungsschwingarm (16), der an Stiften (17, 17') angebracht ist, umfasst.

9. Vorrichtung (1) nach einem der vorstehenden Ansprüche, **dadurch gekennzeichnet, dass** sie ein Schließblech (20), das eine den Riegel (4) aufnehmende Ausnehmung (21) aufweist, umfasst, wobei die Ausnehmung (21) wenigstens eine Wand (25, 25') umfasst, die einen Winkel α zwischen 30° und 55° gegenüber der Richtung D der Verschiebebewegung des Riegels (4) aufweist.

10. Vorrichtung nach einem der vorstehenden Ansprüche, **dadurch gekennzeichnet, dass** sie ein Schließblech (20) und einen Sensor (19) für die Anwesenheit des Schließblechs (20) umfasst.

11. Tür (30), die einen Rahmen (33) und wenigstens ein Türblatt (32) umfasst, wobei die Tür mit wenigstens einer Vorrichtung (1) nach einem der vorstehenden Ansprüche im Bereich einer oberen horizontalen Kante und/oder einer unteren horizontalen Kante und/oder einer vertikalen Kante des Türblattes (32) und des Rahmens (33) ausgestattet ist.

12. Tür (30) nach dem vorstehenden Anspruch, **dadurch gekennzeichnet, dass** das (oder die) Schließblech(e) (20) in der Kante des Türblattes (32) (oder der Türblätter) angeordnet ist (sind).

## Claims

1. Device (1) for actuating a bolt (4), said bolt being mobile in a movement in translation in a direction D between two extreme positions, a retracted position in which it is positioned inside a casing (3) and a projecting position in which it projects at least partially outside said casing (3), said device including an electric actuator (11) acting temporarily on said bolt to cause it to move from the retracted position to the projecting position, retraction means (12) acting on said bolt (4) at all times to cause it to move from the projecting position to the retracted position, and electromagnetic means (13) retaining said bolt (4) in the projecting position when it is supplied with electrical current, **characterized in that** said electromagnetic means (13) have a retaining direction D' that is not parallel to, and preferably perpendicular to, the direction D of the movement in translation of said bolt (4), **in that** said electric actuator (11) has an action direction D" that is not parallel to, and preferably perpendicular to, the first direction D of movement in translation of said bolt (4) and **in that** the device further includes a mobile assembly (8) including a plunger (9) that is inserted between the electric actuator (11) and the electromagnetic means (13).

2. Device (1) according to claim 1, **characterized in that** the retaining direction D' of the electromagnetic means (13) and the action direction D" of the electric actuator (11) are parallel.

3. Device (1) according to the preceding claim, **characterized in that** said electric actuator (11) is positioned diametrically opposite said electromagnetic means (13) relative to the direction D of movement in translation of said bolt (4).

4. Device (1) according to claim 2, **characterized in that** the action direction D" of said electric actuator (11) and the retaining direction D' of said electromagnetic means (13) are offset in the direction D of movement in translation of said bolt (4).

5. Device (1) according to any one of the preceding claims, **characterized in that** said electric actuator (11) is an electric cylinder having a rod (11') that is mobile in the direction D".

6. Device (1) according to any one of the preceding claims, **characterized in that** the mobile assembly (8) further includes at least two links (14, 14'; 18) mounted on transverse pins (15, 15', 15"), said assembly being mobile between a retained position in which it is retained by said electromagnetic means (13) and a retracted position into which it is retracted by said retraction means (12).

7. Device according to any one of the preceding claims, **characterized in that** said plunger (9) includes at one end a magnetic counter-plate (10) and at another end a base (10').

8. Device according to either of claims 6 or 8, **characterized in that** the mobile assembly (8) further includes a guide link (16) mounted on pins (17, 17').

9. Device (1) according to any one of the preceding claims, **characterized in that** it includes a striking plate (20) including a recess (21) receiving said bolt (4), said recess (21) including at least one wall (25, 25') at an angle α between 30° and 55° relative to the direction D of movement in translation of said bolt (4).

10. Device according to any one of the preceding claims, **characterized in that** it includes a striking plate (20) and a sensor (19) of presence of the striking plate (20).

11. Door (30) having a frame (33) and at least one leaf (32), said door being equipped with at least one device (1) according to any one of the preceding claims at the level of a horizontal top edge and/or a horizontal bottom edge and/or a vertical edge of the leaf (32) and the frame (33).

12. Door (30) according to the preceding claim, **characterized in that** said striking plate or plates (20) is (or are) positioned in the edge of the leaf or the leaves (32).
